# FASCICULE DE BREVET EUROPEEN

(11) **EP 2 647 304 B1**
(45) Date de publication et mention de la délivrance du brevet: **29.05.2019**
(21) Numéro de dépôt: 13001620.7
(22) Date de dépôt: 28.03.2013
(51) Int. Cl.: A43C 15/06, A43B 5/18, A43C 11/14, A43C 11/12, A43B 3/00

(54) **Elément chaussant**
Schuhelement
Footwear element

(30) Priorité: 06.04.2012 FR 1201048
(43) Date de publication de la demande: 09.10.2013
(73) Titulaire: SALOMON S.A.S., 74370 Metz-Tessy (FR)
(72) Inventeur: Girard, François, 74290 Veyrier du Lac (FR); Derrier, Aude, 73420 Viviers du Lac (FR)

(56) Documents cités:
- EP-A1- 1 166 673
- EP-A1- 1 808 088
- US-A- 3 229 389
- US-A1- 2006 021 254
- US-A1- 2010 077 635

## Description

L'invention se rapporte à un élément chaussant, selon la revendication indépendante 1, comprenant un semelage externe et une tige souple, ainsi que des pointes qui font saillie au niveau d'une face externe du semelage externe. L'élément chaussant a vocation à loger une chaussure, notamment de sport. L'invention se rapporte également à un ensemble comprenant la chaussure et l'élément chaussant, selon la revendication dépendante 12.

L'élément chaussant, ainsi que la chaussure, peuvent être utilisés dans des domaines tels que la marche ou la course à plat ou en montagne, l'alpinisme, ou encore l'escalade.

La chaussure est connue en soi. Elle comprend un semelage externe et une tige souple, ce qui permet à un utilisateur de marcher, de courir, ou de pratiquer un sport dans des conditions usuelles, c'est-à-dire tantôt sur des terrains secs, ou tantôt sur des terrains humides, mouillés, voire neigeux ou boueux. La marche, la course ou la pratique d'un sport sont rendues difficiles, voire dangereuses, lorsque les terrains sont dégradés ou naturellement difficiles. C'est le cas en particulier pour les sols rendus glissants par exemple à cause de boue, de neige, de glace, ou autre. Pour faire face aux situations comme celles évoquées ci-avant, il est connu de recouvrir la chaussure d'un élément chaussant, lequel est justement prévu pour faciliter la marche, la course ou la pratique d'un sport sur des terrains difficiles.

Par exemple, le document EP1166673 divulgue un système comprenant deux ergots latéraux (13) escamotables, déplaçables latéralement par un poussoir (17c) accessible depuis l'arrière de la semelle. Les ergots latéraux (13) sont prévus dans le talon (8b) de la chaussure (9). L'avant (8c) de la chaussure est tenu par un étrier (10). Les ergots latéraux (13) viennent s'engager dans des lumières (11a) de remontées latérales (11) du crampon à glace (100). On assure ainsi une fixation très rigide du crampon à glace (100) sur une chaussure (9), et une possibilité d'engagement automatique de la chaussure (9) sur le crampon à glace (100).

Selon le document US 5,600,901, un élément chaussant comprend un semelage externe et une tige souple, ainsi que des pointes qui font saillie au niveau d'une face externe du semelage externe. La tige souple de l'élément chaussant comprend une portion basse prévue pour couvrir la chaussure. On observe que, selon le document US 5,600,901, la tige souple de l'élément chaussant présente une ouverture de chaussage, pour permettre sa mise en place sur la chaussure. L'élément chaussant, par les pointes qu'il porte, permet à l'utilisateur de marcher, ou de pratiquer le golf sur des terrains dégradés ou naturellement difficiles. Cependant, il est apparu que l'utilisation d'un élément chaussant selon le document US 5,600,901 ne donne pas toujours entière satisfaction, et est limitée à une utilisation de marche.

En effet, si les pointes rendent la marche, la course ou la pratique d'un sport plus faciles en ce qui concerne par exemple l'adhérence au sol, la précision des appuis ou la transmission des informations sensorielles, on s'aperçoit que l'utilisateur est quand même gêné dans des conditions extrêmes. C'est le cas sur les terrains très mouillés où l'eau rentre dans l'élément chaussant et dans la chaussure. C'est aussi le cas dans la neige ou sur terrain glacé, avec cette fois pénétration de cristaux de neige ou de glace dans l'élément chaussant et dans la chaussure, ou recouvrement de la cheville, voire du bas de jambe, par la neige ou la glace. En fait l'utilisateur n'est pas protégé contre des intrusions de corps étrangers, ou contre des agressions thermiques, notamment contre le froid, au niveau de la cheville et du bas de jambe.

Par rapport à cela, l'invention a pour but général l'amélioration d'un élément chaussant muni de pointes. Plus précisément l'invention cherche à réduire, voire à supprimer, la gêne occasionnée par l'eau, la neige ou la glace, ainsi que la gêne qui résulte de conditions thermiques difficiles, en particulier du froid. En d'autres termes il s'agit d'améliorer le confort de l'élément chaussant. Un but complémentaire de l'invention est d'améliorer l'adhérence au sol, la précision des appuis ou la transmission des informations sensorielles.

Pour ce faire, l'invention propose un élément chaussant comprenant un semelage externe et une tige souple, ainsi que des pointes qui font saillie au niveau d'une face externe du semelage externe, la tige souple comprenant une portion basse prévue pour couvrir le pied d'un utilisateur, la tige souple présentant une ouverture de chaussage.

L'élément chaussant selon l'invention est caractérisé par le fait que la tige comprend une portion haute qui prolonge la portion basse dans un sens d'éloignement du semelage externe, la portion haute étant prévue pour couvrir au moins la cheville de l'utilisateur, ou la cheville et une partie du bas de jambe.

La portion haute de la tige augmente la surface externe de l'élément chaussant, par rapport à un élément selon l'art antérieur. On peut dire aussi que la portion haute de la tige augmente le volume de chaussage et de protection offert par l'élément chaussant selon l'invention. En conséquence les propriétés spécifiques de la portion basse de la tige, comme par exemple l'étanchéité à l'eau ou l'isolation thermique, sont étendues à la portion haute. Cela revient à dire qu'en plus du pied, la cheville ou ensemble la cheville et une partie du bas de jambe sont protégés. Cela améliore l'élément chaussant. L'eau, la neige ou la glace ne peuvent plus pénétrer, ou le peuvent beaucoup plus difficilement, à l'intérieur de l'élément chaussant. La chaussure et le pied sont donc préservés contre des intrusions de corps étrangers, ou contre des agressions thermiques, notamment contre le froid, au niveau de la cheville et du bas de jambe. Le meilleur enveloppement du pied et de la cheville permet par ailleurs d'augmenter les perceptions proprioceptives, et donc d'améliorer la stabilité de l'utilisateur.

On verra aussi par la suite que la portion haute de l'élément chaussant renforce également le maintien de son semelage externe contre le semelage externe de la chaussure. Il en résulte avantageusement une plus grande stabilité des pointes, et donc une meilleure adhérence au sol, et une plus grande précision des appuis ou de la transmission des informations sensorielles.

D'autres caractéristiques et avantages de l'invention seront mieux compris à l'aide de la description qui va suivre, en regard du dessin annexé illustrant, selon des formes de réalisation non limitatives, comment l'invention peut être réalisée, et dans lequel :
- la figure 1 est une vue en perspective avant d'un ensemble qui comprend un élément chaussant et une chaussure selon une première forme de réalisation de l'invention, dans un cas où l'élément chaussant et la chaussure sont séparés l'un de l'autre,
- la figure 2 est une vue en perspective par dessous de l'élément chaussant de la figure Z 1, suivant un mode de réalisation qui ne fait pas partie de l'invention,
- la figure 3 est une coupe selon III-III de la figure 2, suivant un mode de réalisation qui ne fait pas partie de l'invention,
- la figure 4 est une vue de côté de l'élément chaussant dans un cas où il accueille la chaussure, toujours selon la première forme de réalisation, dans une situation fléchie fléchie, qui ne fait pas partie de l'invention,
- la figure 5 est similaire à la figure 2, pour une deuxième forme de réalisation qui ne fait pas partie de l'invention,
- la figure 6 est une vue en perspective par-dessous d'un élément chaussant selon une troisième forme de réalisation de l'invention, dans un cas où les pointes sont séparées du semelage externe,
- la figure 7 est similaire à la figure 6, dans un cas où les pointes sont reliées au semelage externe,
- la figure 8 est une coupe selon VIII-VIII de la figure 7.

La première forme de réalisation qui va être décrite après concerne plus spécialement un élément chaussant pour la marche ou la course sur neige ou sur glace, ou encore pour l'escalade dans les cascades de glace. Cependant l'invention s'applique à d'autres domaines tels que ceux évoqués avant.

La première forme est décrite ci-après à l'aide des figures 1 à 4.

Comme le montre la figure 1, un élément chaussant 1 est prévu pour accueillir une chaussure de marche ou de course 2, elle-même prévue pour accueillir le pied de l'utilisateur.

De manière connue, l'élément chaussant 1 comprend un semelage externe 3 et une tige souple 4. L'élément chaussant s'étend en longueur depuis une extrémité arrière ou talon 5 jusqu'à une extrémité avant ou pointe 6, et en largeur entre une partie latérale 7 et une partie médiale 8.

L'élément chaussant 1 comprend aussi des pointes 9 qui font saillie au niveau d'une face externe 10 du semelage externe 3. L'implantation des pointes 9 sera détaillée plus loin, même si on peut déjà préciser que chaque pointe 9 sert à améliorer l'adhérence de l'élément chaussant 1 sur un sol glissant, fait de neige ou de glace.

Telle que représentée la tige 4 comprend une première portion ou portion basse 11, prévue pour entourer le pied par l'intermédiaire de la chaussure 2.

Selon l'invention, la tige 4 de l'élément chaussant 1 comprend une portion haute 12 qui prolonge la portion basse 11 dans un sens d'éloignement du semelage externe 3, la portion haute 12 étant prévue pour couvrir au moins la cheville de l'utilisateur, ou la cheville et une partie du bas de jambe.

La portion haute 12 de la tige 4 augmente la surface externe de l'élément chaussant 1, par rapport à un élément dont la tige ne comprendrait qu'une portion basse. En fait la portion haute 12 de la tige 4 augmente aussi le volume de chaussage et de protection de l'élément chaussant. En conséquence les propriétés spécifiques de la portion basse 11 de la tige, comme l'étanchéité à l'eau ou à la neige, ou l'isolation thermique, sont étendues par la portion haute 12. Au final ce sont à la fois le pied, la cheville et une partie du bas de jambe qui sont protégés. L'eau, la neige ou la glace peuvent difficilement pénétrer, voire pas du tout, à l'intérieur de l'élément chaussant 1. La chaussure 2 est en conséquence également protégée.

On précise au passage que la chaussure 2 comprend un semelage externe 13 et une tige souple 14. La chaussure 2 s'étend en longueur depuis une extrémité arrière ou talon 15 jusqu'à une extrémité avant ou pointe 16, et en largeur entre une partie latérale 17 et une partie médiale 18. Selon la première forme de réalisation décrite, la chaussure 2 comprend une portion basse 19 à l'exclusion de toute portion haute. La chaussure 2 s'étend en hauteur depuis le semelage externe 13 jusqu'à une extrémité supérieure 20, c'est-à-dire jusqu'à l'extrémité libre de la portion basse 19 ou de la tige 14. Dans le même ordre d'idée l'élément chaussant 1 s'étend en hauteur depuis le semelage externe 3 jusqu'à une extrémité supérieure 21, c'est-à-dire jusqu'à l'extrémité libre de la portion haute 12 ou de la tige 4. Ainsi, lorsque la chaussure 2 est placée dans l'élément chaussant 1, l'extrémité supérieure 20 de la tige 14 est plus proche du semelage externe 3 que ne l'est l'extrémité supérieure 21. Cela traduit le fait que la tige 4 de l'élément chaussant 1 étend la couverture obtenue par la tige 14 de la chaussure 2.

Toujours selon la première forme de réalisation de l'invention, comme on peut le voir sur les figures 1, 2 et 4, la portion basse 11 et la portion haute 12 de l'élément chaussant 1 forment une enveloppe continue. Cela signifie qu'il ne subsiste aucun passage pour l'intrusion de corps étrangers. Cela veut dire aussi que la protection conférée par la tige souple 4 s'étend à la fois au niveau de la portion basse 11 et au niveau de la portion haute 12.

En considérant plus précisément les figures 1 et 2, on note que l'élément chaussant 1 présente une ouverture de chaussage 25. Celle-ci 25 s'étend depuis l'extrémité supérieure 21 vers l'extrémité arrière 5, au niveau du semelage externe 3. Du côté de l'extrémité supérieure 21 l'ouverture 25 présente une subdivision supérieure 26 destinée à laisser passer le pied, et aussi à entourer le bas de jambe après chaussage. Au niveau de l'arrière du bas de jambe et du talon, entre l'extrémité supérieure 21 et l'extrémité arrière 5 au niveau du semelage externe 3, l'ouverture de chaussage 25 de la tige souple 4 présente une subdivision inférieure 27 qui autorise une variation de dimension de l'ouverture et du volume de chaussage. Bien entendu, les subdivisions supérieure 26 et inférieure 27 se prolongent l'une l'autre. Cet agencement permet l'introduction de la chaussure 2 dans l'élément chaussant 1, ou son retrait. Par corollaire l'agencement ci-avant permet l'introduction ou le retrait du pied, en même temps que la chaussure.

L'élément chaussant 1 comprend aussi des moyens de fermeture 28 de la subdivision inférieure 27 de l'ouverture de chaussage 25. Cela maintient la tige 4 au contact de la chaussure 2 d'une part, et au contact de la cheville et du bas de jambe d'autre part.

De manière non limitative, les moyens de fermeture 28 comprennent une glissière 29. Cette dernière permet une ouverture ou une fermeture rapide de la subdivision inférieure 27, ce qui fait gagner du temps pour chausser ou déchausser. Cependant d'autres structures de moyens de fermeture sont possibles, comme par exemple un dispositif à lacet, un dispositif à bandes complémentaires dont l'une est munie de boucles et l'autre de crochets, ou tout moyen équivalent.

Toujours selon la première forme de réalisation de l'invention, la subdivision inférieure 27 de l'ouverture de chaussage 25 est disposée à l'arrière de la tige. Cela facilite le chaussage de l'élément chaussant 1 par un pied déjà couvert de la chaussure. Un autre avantage est une meilleure résistance à la pénétration de corps étrangers, en particulier en milieu neigeux. En effet, parce que la subdivision inférieure 27 est située à l'arrière, la face avant 30 de la tige 4 est continue depuis l'extrémité avant 6 jusqu'à l'extrémité supérieure 21. En d'autres termes, la face avant ne présente aucun passage. Or la marche se traduit par des avancées et des contacts de la tige 4 avec la neige du côté de cette face. Sa continuité de structure est un gage d'étanchéité et/ou de protection.

L'élément chaussant 1 comprend aussi des moyens de serrage 31, 32, 33 de la tige 4. Les moyens de serrage comprennent des sangles, par exemple une sangle avant 31, située au niveau du métatarse, une sangle arrière basse 32, située dans la région du cou-de-pied, ainsi qu'une sangle arrière haute 33, située quant à elle au niveau de l'extrémité supérieure 21. Chaque sangle peut être serrée ou desserrée, de façon à ajuster le volume de l'élément chaussant 1. Il est ainsi possible de mieux plaquer l'élément chaussant 1 sur la chaussure 2 et sur le bas de jambe. Il en résulte une application plus précise du semelage externe 3 de l'élément chaussant 1 sur le semelage externe 13 de la chaussure 2. En conséquence la stabilité des pointes 9 est accrue, et la transmission des impulsions ou des informations sensorielles liées à la marche ou à la course est plus précise. La perception des informations proprioceptives est accrue.

Le semelage externe 3 de l'élément chaussant 1 est souple, dans le sens où il permet une flexion ou un déroulement du pied pendant la marche, comme on le comprend à l'aide de la figure 4. Le semelage externe 3 comprend par exemple une ou plusieurs couches de matière synthétique. De manière non limitative, il peut être prévu une couche de matière telle qu'un polyuréthane, dont l'épaisseur est comprise entre 3 et 7 mm.

Comme on peut l'observer sur l'ensemble des figures 1 à 4, selon la première forme de réalisation l'élément chaussant 1 comprend un crampon arrière 41 et un crampon avant 42. Le crampon arrière 41 est situé au niveau du talon, à proximité de l'extrémité arrière 5, tandis que le crampon avant 42 est situé au niveau des orteils et du métatarse, à proximité de l'extrémité avant 6. Cela préserve une surface intermédiaire du semelage externe 3 entre les crampons : cette surface est libre. Il en résulte que le semelage externe 3, et aussi l'ensemble de l'élément chaussant 1 par voie de conséquence, conserve une bonne aptitude à la flexion ou au déroulement. Cela facilite la marche ou la course.

Le crampon arrière 41 comprend un corps 43 et des pointes 9, et le crampon avant 42 comprend un corps 44 et des pointes 9. Plus généralement ici chaque crampon 41, 42 comprend un corps 43, 44 disposé du côté de la face externe 10 du semelage externe 3. Cela facilite la fabrication de l'élément chaussant 1, dans le sens où la mise en place des crampons sur le semelage externe 3 est facile.

De manière non limitative, l'élément chaussant 1 comprend des moyens de solidarisation 45 qui permettent une solidarisation permanente de chaque crampon 41, 42 au semelage externe 3. Ces moyens sont par exemple constitués par des rivets 45 qui maintiennent chaque corps 43, 44 au contact de la face externe 10 du semelage externe 3. Cela permet une fabrication simple, économique, et une liaison indémontable entre les crampons et le reste de l'élément chaussant. Par corollaire l'utilisateur ne perd pas de temps à associer les crampons au semelage pour se servir de l'élément chaussant. On peut considérer que la solidarisation permanente évoquée avant est une liaison indémontable. Il peut alternativement être prévu une liaison démontable, avec ou sans outil, c'est-à-dire par exemple une solidarisation par vis ou une solidarisation par emboîtement.

Avant de considérer les autres formes de réalisation, on remarque que, de manière non limitative, le crampon avant 42 comprend une articulation transversale 46 qui relie l'une à l'autre deux subdivisions 47, 48 du corps 44. Plus précisément le crampon 42 comprend une subdivision arrière 47 et une subdivision avant 48, les subdivisions étant articulées l'une par rapport à l'autre. Cela permet au corps de suivre des déformations en flexion du semelage externe 3 à l'avant de l'élément chaussant 1.

Les autres formes de réalisation sont présentées ci-après à l'aide des figures 5 à 8. Pour des raisons de commodité, les éléments communs avec la première forme sont désignés par les mêmes références.

Pour la deuxième forme, selon la figure 5, on retrouve un élément chaussant 1 avec un semelage externe 3 et une tige souple 4.

Ce qui est spécifique à la deuxième forme, c'est que l'élément chaussant 1 comprend un crampon unique 51. Celui-ci s'étend selon une longueur comprise entre 70 et 100 % de la longueur du semelage externe 3, et comprend par exemple une subdivision arrière 52 et une subdivision avant 53, toutes deux munies de pointes 9, ainsi qu'un pont 54 qui relie l'une à l'autre les subdivisions. Ce crampon unique 51 rigidifie le semelage externe 3, ce qui confère à ce dernier une certaine résistance en torsion selon un axe longitudinal de l'élément chaussant, et/ou une certaine résistance en flexion selon un axe transversal de l'élément chaussant. La deuxième forme de réalisation correspond à un élément chaussant bien adapté à l'évolution sur la glace.

Pour la troisième forme de réalisation, selon les figures 6 à 8, on retrouve encore un élément chaussant 1 avec un semelage externe 3 et une tige souple 4. L'élément chaussant 1 comprend aussi un crampon 61, qui lui-même comprend une subdivision arrière 62 et une subdivision avant 63, toutes deux munies de pointes 9, ainsi qu'un pont 64 qui relie l'une à l'autre les subdivisions. De façon non obligatoire, le crampon 61 est réglable en longueur. Cela permet de l'utiliser pour des éléments chaussants de différentes pointures.

Ce qui est spécifique à la troisième forme de réalisation, c'est que chaque crampon 61 comprend un corps 65, 66 disposé du côté d'une face interne 67 du semelage externe 3. Plus précisément ici la subdivision arrière 62 du crampon 61 comprend un corps 65, et la subdivision avant 63 comprend un corps 66. La face interne du semelage externe 3 est opposée à la face externe 10 et, de ce fait, est tournée vers la chaussure 2 lorsque celle-ci est logée dans l'élément chaussant. On observe que les pointes 9 font saillie par rapport à la face externe 10, en traversant l'épaisseur du semelage externe 3 depuis la face interne 67. Des orifices 68 aux formes des pointes 9 sont prévus à cet effet. En fait le crampon 61 est mis en place en étant introduit à l'intérieur de l'élément chaussant 1, pointes orientées vers le semelage externe 3. Une poussée, par exemple manuelle, amène les pointes 9 à traverser le semelage 3 par les orifices 68. Ensuite, pendant utilisation, la chaussure 2 maintient le ou les crampons en place. Bien entendu, chaque corps 65, 66 est alors maintenu entre le semelage externe 3 de l'élément chaussant et le semelage externe 13 de la chaussure 2. Cet agencement permet un démontage facile de l'élément chaussant 1.

Dans tous les cas l'invention est réalisée à partir de matériaux et selon des techniques de mise en oeuvre connus de l'homme du métier.

Bien entendu l'invention n'est pas limitée aux formes de réalisation ci-avant décrites, et comprend tous les équivalents techniques pouvant entrer dans la portée des revendications Z ci-jointes.

En particulier, l'invention couvre également un ensemble comprenant une chaussure à tige basse 2 et un élément chaussant 1, selon la revendication dépendante 12.

## Revendications

1. Surchaussure (1) comprenant
- un semelage externe (3) comprenant une face externe (10) et une face interne (67), opposée à la face externe,
- une tige souple (4) comprenant une portion basse (11) prévue pour couvrir le pied d'un utilisateur et une portion haute (12) qui prolonge la portion basse (11) dans un sens d'éloignement du semelage externe (3), la portion haute (12) étant prévue pour couvrir au moins la cheville de l'utilisateur, la tige souple (4) présentant une ouverture de chaussage (25),
- un crampon (61, 62, 63) comprenant un corps (65, 66) et des pointes (9) qui font saillie au niveau de la face externe (10) du semelage externe (3) lorsque le crampon est mis en place dans l'élément chaussant,
**caractérisée par le fait que** le corps (65, 66) du crampon (61, 62, 63) est disposé du côté de la face interne (67) du semelage externe, et **par le fait que** les pointes (9) traversent l'épaisseur du semelage externe (3) depuis la face interne (67).

2. Surchaussure (1) selon la revendication 1 **caractérisée par le fait que** chaque pointe (9) sert à améliorer l'adhérence de la surchaussure (1) sur un sol glissant, fait de neige ou de glace.

3. Surchaussure (1) selon l'une des revendications précédentes **caractérisée par le fait que** le semelage (3) comprend des orifices (68) prévus pour le passage des pointes (9) du crampon (61, 62).

4. Surchaussure (1) selon l'une des revendications précédentes **caractérisée par le fait que** les crampons sont amovibles.

5. Surchaussure (1) selon l'une des revendications précédentes, **caractérisée par le fait que** la portion basse (11) et la portion haute (12) forment une enveloppe continue.

6. Surchaussure (1) selon l'une des revendications précédentes, **caractérisée par le fait que** l'ouverture de chaussage (25) de la tige (4) présente une subdivision inférieure (27) qui autorise une variation de dimension de l'ouverture (25) et du volume de chaussage, et **par le fait qu'**elle comprend des moyens de fermeture (28) de la subdivision inférieure (27) de l'ouverture de chaussage (25).

7. Surchaussure (1) selon la revendication précédente **caractérisée par le fait que** la subdivision inférieure (27) de l'ouverture (25) est disposée à l'arrière de la tige (4).

8. Surchaussure (1) selon l'une des revendications précédentes, **caractérisée par le fait que** le semelage externe (3) est souple.

9. Surchaussure (1) selon l'une des revendications précédentes, **caractérisée par le fait qu'**elle comprend un crampon arrière (62) et un crampon avant (63).

10. Surchaussure (1) selon l'une des revendications 1 à 8, **caractérisée par le fait qu'**elle comprend un crampon unique (61).

11. Surchaussure (1) selon la revendication précédente, **caractérisée par le fait que** le crampon (61) comprend une subdivision arrière (62) et une subdivision avant (63), les subdivisions étant articulées l'une par rapport à l'autre.

12. Ensemble comprenant une chaussure à tige basse (2) et une surchaussure (1) selon l'une des revendications 1 à 11.

## Patentansprüche

1. Überschuh, der enthält
- eine Laufsohle (3), die eine Außenseite (10) und eine der Außenseite gegenüberliegende Innenseite (67) enthält,
- einen weichen Schaft (4), der einen unteren Teil (11), der vorgesehen ist, den Fuß eines Benutzers zu bedecken, und einen oberen Teil (12) enthält, der den unteren Teil (11) in einer Richtung weg von der Laufsohle (3) verlängert, wobei der obere Teil (12) vorgesehen ist, mindestens den Knöchel des Benutzers zu bedecken, wobei der weiche Schaft (4) eine Anziehöffnung (25) aufweist,
- ein Steigeisen (61, 63), das einen Körper (65, 66) und Spikes (9) enthält, die im Bereich der Außenseite (10) der Laufsohle (3) vorstehen, wenn das Steigeisen in das Schuhelement eingesetzt ist,
**dadurch gekennzeichnet, dass** der Körper (65, 66) des Steigeisens (61, 62, 63) auf der Seite der Innenseite (67) der Laufsohle angeordnet ist,
und dass die Spikes (9) die Dicke der Laufsohle (3) ausgehend von der Innenseite (67) durchqueren.

2. Überschuh nach Anspruch 1, **dadurch gekennzeichnet, dass** jeder Spike (9) dazu dient, die Haftung des Überschuhs (1) auf einem rutschigen Boden zu verbessern, der aus Schnee oder Eis besteht.

3. Überschuh (1) nach einem der vorhergehenden Ansprüche, **dadurch gekennzeichnet, dass** die Sohle (3) Öffnungen (68) enthält, die für den Durchgang der Spikes (9) des Steigeisens (61, 62) vorgesehen sind.

4. Überschuh (1) nach einem der vorhergehenden Ansprüche, **dadurch gekennzeichnet, dass** die Steigeisen entfernbar sind.

5. Überschuh (1) nach einem der vorhergehenden Ansprüche, **dadurch gekennzeichnet, dass** der untere Teil (11) und der obere Teil (12) eine durchgehende Hülle bilden.

6. Überschuh (1) nach einem der vorhergehenden Ansprüche, **dadurch gekennzeichnet, dass** die Anziehöffnung (25) des Schafts (4) eine untere Unterteilung (27) aufweist, die eine Abmessungsänderung der Anziehöffnung (25) und des Anziehvolumens erlaubt, und dass er Schließelemente (28) der unteren Unterteilung (27) der Anziehöffnung (25) enthält.

7. Überschuh nach dem vorhergehenden Anspruch, **dadurch gekennzeichnet, dass** die untere Unterteilung (27) der Öffnung (25) an der Rückseite des Schafts (4) angeordnet ist.

8. Überschuh (1) nach einem der vorhergehenden Ansprüche, **dadurch gekennzeichnet, dass** die Laufsohle (3) weich ist.

9. Überschuh (1) nach einem der vorhergehenden Ansprüche, **dadurch gekennzeichnet, dass** er ein hinteres Steigeisen (62) und ein vorderes Steigeisen (63) enthält.

10. Überschuh (1) nach einem der Ansprüche 1 bis 8, **dadurch gekennzeichnet, dass** er ein einziges Steigeisen (61) enthält.

11. Überschuh (l) nach dem vorhergehenden Anspruch, **dadurch gekennzeichnet, dass** das Steigeisen (61) eine hintere Unterteilung (62) und eine vordere Unterteilung (63) enthält, wobei die Unterteilungen zueinander gelenkig sind.

12. Einheit, die einen Schuh mit niedrigem Schaft (2) und einen Überschuh (1) nach einem der Ansprüche 1 bis 11 enthält.

## Claims

1. Overshoe (1) comprising
- an external bottom assembly (3) comprising an external face (10) and an internal face (67) on the opposite side from the external face,
- a flexible upper (4) comprising a low portion (11) provided to cover the foot of a user and a high portion (12) that extends the low portion (11) in a direction away from the external bottom assembly (3), the high portion (12) being provided to cover at least the ankle of the user, the flexible upper (4) having a fitting opening (25),
- a crampon (61, 62, 63) comprising a body (65, 66) and spikes (9) that project from the external face (10) of the external bottom assembly (3) when the crampon is fitted in the footwear element,
**characterized in that** the body (65, 66) of the crampon (61, 62, 63) is disposed on the side of the internal face (67) of the external bottom assembly, and **in that** the spikes (9) pass through the thickness of the external bottom assembly (3) from the internal face (67).

2. Overshoe (1) according to Claim 1, **characterized in that** each spike (9) serves to improve the grip of the overshoe (1) on slippery ground, caused by snow or ice.

3. Overshoe (1) according to either of the preceding claims, **characterized in that** the bottom assembly (3) comprises orifices (68) provided for the spikes (9) of the crampon (61, 62) to pass through.

4. Overshoe (1) according to one of the preceding claims, **characterized in that** the crampons are removable.

5. Overshoe (1) according to one of the preceding claims, **characterized in that** the low portion (11) and the high portion (12) form a continuous envelope.

6. Overshoe (1) according to one of the preceding claims, **characterized in that** the fitting opening (25) of the upper (4) has a lower subdivision (27) that allows a variation in the size of the opening (25) and in the fitting volume, and **in that** it comprises closure means (28) for the lower subdivision (27) of the fitting opening (25).

7. Overshoe (1) according to the preceding claim, **characterized in that** the lower subdivision (27) of the opening (25) is disposed at the rear of the upper (4).

8. Overshoe (1) according to one of the preceding claims, **characterized in that** the external bottom assembly (3) is flexible.

9. Overshoe (1) according to one of the preceding claims, **characterized in that** it comprises a rear crampon (62) and a front crampon (63).

10. Overshoe (1) according to one of Claims 1 to 8, **characterized in that** it comprises a single crampon (61).

11. Overshoe (1) according to the preceding claim, **characterized in that** the crampon (61) comprises a rear subdivision (62) and a front subdivision (63), the subdivisions being hinged with respect to one another.

12. Assembly comprising a shoe having a low upper (2) and an overshoe (1) according to one of Claims 1 to 11.
